# EUROPÄISCHE PATENTSCHRIFT

(11) **EP 1 753 087 B1**
(45) Veröffentlichungstag und Bekanntmachung des Hinweises auf die Patenterteilung: **11.05.2016**
(21) Anmeldenummer: 06015335.0
(22) Anmeldetag: 24.07.2006
(51) Int. Cl.: H01R 4/24, H01R 9/26

(54) **Elektrische Klemme**
ELECTRICAL terminal
Borne électrique

(30) Priorität: 11.08.2005 DE 202005012792 U
(43) Veröffentlichungstag der Anmeldung: 14.02.2007
(73) Patentinhaber: Phoenix Contact GmbH & Co. KG, 32825 Blomberg (DE)
(72) Erfinder: Willinski, Bernd, Dipl.-Ing., 32657 Lemgo (DE)
(74) Vertreter: Gesthuysen Patent- und Rechtsanwälte

(56) Entgegenhaltungen:
- EP-A1- 1 523 065
- EP-A2- 0 969 554
- DE-A1- 19 936 347
- DE-C1- 19 627 209
- FR-A1- 2 503 464

## Beschreibung

Die Erfindung betrifft eine elektrische Klemme in Schneid-Anschlußtechnik, mit einem Gehäuse, mit Anschlüssen für isolierte Leiter, mit mindestens einer Stromschiene, mit mindestens zwei Betätigungselementen und mit mindestens zwei Schneidelementen, wobei die Betätigungselemente relativ zu den Schneidelementen in der elektrischen Klemme drehbar angeordnet sind und jeweils eine für die anzuschließenden Leiter vorgesehene Leiteraufnahme aufweisen und die Schneidelemente den elektrischen Kontakt eines in die Leiteraufnahme eingesteckten Leiters mit der Stromschiene herstellen, wenn ein Betätigungselement aus einer ersten Stellung, in der das Einstecken eines Leiters in die Leiteraufnahme möglich ist (Einführstellung), in eine zweite Stellung (Kontaktstellung) verschwenkt ist.

Elektrische Klemmen, insbesondere Reihenklemmen, sind seit Jahrzehnten bekannt und werden millionenfach bei der Verdrahtung elektrischer Anlagen und Geräte verwendet. Die Klemmen werden meist auf Tragschienen aufgerastet, welche ihrerseits häufig in einer Mehrzahl in einem Schaltschrank angeordnet sind. Die Klemmen sind in der Regel als Verbindungsklemmen ausgebildet, so daß sie mindestens zwei Leiteranschlußelemente aufweisen, die über eine elektrisch leitende Verbindungsschiene, die Stromschiene, elektrisch miteinander verbunden sind. Neben diesem Grundtyp der Reihenklemmen gibt es darüber hinaus eine Vielzahl von unterschiedlichen Reihenklemmentypen, die speziell den jeweiligen Anwendungsfällen angepaßt sind. Als Beispiel seien hier Doppelstock- oder Dreistock-Klemmen sowie Dreileiter- oder Vierleiter-Klemmen genannt, die dann jeweils eine entsprechend größere Anzahl an Leiteranschlußelementen aufweisen.

Als Leiteranschlußelemente werden in Reihenklemmen überwiegend Schraubklemmen oder Zugfederklemmen verwendet. Das Klemmprinzip bei Zugfederklemmen ist ähnlich dem der Schraubtechnik. Während bei der Schraubklemme eine Zughülse durch die Betätigung der Klemmenschraube den Leiter gegen den Strombalken zieht, wird bei der Zugfederklemme diese Aufgabe von der Zugfeder übernommen. Hierzu wird die vorgespannte Zugfeder mit einem Betätigungswerkzeug, beispielsweise einem Schraubendreher geöffnet, so daß der Leiter durch ein Fenster im Federschenkel der Zugfeder in den Anschlußraum eingeführt werden kann. Nach dem Entfernen des Betätigungswerkzeuges wird der Leiter durch die Federkraft der Zugfeder gegen den Strombalken gezogen.

Sowohl bei der Schraubklemme als auch bei der Zugfederklemme muß der elektrische Leiter nach dem Ablängen zunächst abisoliert werden, bevor die Kontaktierung des elektrischen Leiters erfolgen kann. Da für das Abisolieren des elektrischen Leiters Spezialwerkzeug erforderlich ist und da das Abisolieren relativ viel Zeit in Anspruch nimmt, werden seit vielen Jahren auch elektrische Klemmen verwendet, an die elektrische Leiter ohne vorheriges Abisolieren angeschlossen werden können. Dazu wird der isolierte Leiter in eine Leiteraufnahme im Gehäuse der Klemme eingeführt und anschließend in ein Schneidelement gedrückt, wodurch die Isolierung des Leiters durchtrennt und die Seele des Leiters von dem Schneidelement kontaktiert wird. Dabei gibt es eine Vielzahl von Ausführungsmöglichkeiten derartiger Klemmen zum Anschluß von nicht-abisolierten Leitern. Diese unterscheiden sich insbesondere dadurch, wie der in die Leiteraufnahme eingeführte Leiter in das Schneidelement gedrückt wird und durch die konkrete Ausgestaltung des Schneidelements, das neben der Kontaktierung der Seele des Leiters häufig auch die Isolierung und damit den Leiter insgesamt festklemmt.

Die DE 199 36 347 A1 offenbart eine Klemme mit einem Gehäuse, in dem ein U-förmiges Verbindungsstück angeordnet ist, dessen gegenüberliegende Schneidkanten einen Schlitz zum Einführen und Kontaktieren eines isolierten Leiters bilden. Zum Anschließen eines isolierten Leiters wird dieser in eine an der Gehäuseoberseite ausgebildete Öffnung eingesteckt und anschließend mit Hilfe eines Werkzeuges senkrecht zur Einsteckrichtung des Leiters in den Schlitz eingedrückt.

Aus der DE 196 27 209 C1 ist eine elektrische Klemme in Schneid-Anschlußtechnik bekannt, bei der in einem axial verschiebbar im Gehäuse angeordneten Druckstück zwei Öffnungen zum Einstecken je eines Leiters ausgebildet sind. Dadurch können zwar zwei Leiter in die Schneidelemente eingeführt werden, dies führt jedoch dazu, dass das Druckstück und damit auch die Klemme deutlich größere Abmessungen aufweist, als ein vergleichbares Druckstück, das zum Anschluss nur eines Leiters ausgebildet ist.

Eine eingangs beschriebene elektrische Klemme in Schneid-Anschlußtechnik ist beispielsweise aus der DE 199 21 775 A1 bekannt. Bei dieser bekannten Verbindungsklemme stützen sich die Betätigungselemente mittels relativ großer, radartiger Führungen in einer von der Gehäuseseitenwand gebildeten Drehlagerung ab. Dadurch, daß die Betätigungselemente direkt in einer Seitenwand des Gehäuses drehbar gelagert sind, steht für den anzuschließenden Leiter ein maximaler Durchmesser zur Verfügung. Somit kann bei einem gegebenen Leiterquerschnitt die Breite der elektrischen Klemme relativ klein gewählt werden. Die radartige Führung der Betätigungselemente in der Seitenwand hat jedoch den Nachteil, daß es zu Problemen bei der Einhaltung der erforderlichen Kriechstrecken und damit zu Isolationsproblemen kommen kann.

Auch aus der DE 203 12 123 U1 und der DE 103 47 668 A1 sind bereits elektrische Klemmen in Schneid-Anschlußtechnik bekannt, welche neben einer Stromschiene mit an deren Enden vorgesehenen Schneidelementen mindestens zwei drehbar in dem Gehäuse angeordnete Betätigungselemente aufweisen. Die Betätigungselemente sind dabei mittels an deren Seitenfläche ausgebildeter Zapfen, die in entsprechenden Öffnungen in der Seitenwand des Gehäuses geführt sind, im Gehäuse gelagert. Derartige elektrische Klemmen, insbesondere Reihenklemmen, haben sich in der Praxis aufgrund ihres einfachen Aufbaus und ihrer guten und sicheren Handhabung bewährt. Daher ist es wünschenswert, die Einsatzmöglichkeiten derartiger elektrischer Klemmen weiter zu erhöhen, wobei die Abmessungen der Klemmen möglichst klein gewählt werden sollen.

Diese Aufgabe ist bei der erfindungsgemäßen elektrischen Klemme durch die Merkmale des Anspruchs 1 gelöst. Grundsätzlich gibt es dabei verschiedene Möglichkeiten, wie die Leiteraufnahme in den Betätigungselementen konkret ausgebildet ist. Vorzugsweise ist die Leiteraufnahme jedoch so ausgebildet, daß zwei isolierte Leiter in Längsrichtung L der Klemme hintereinander in die Leiteraufnahme einsteckbar sind. Dadurch wird zum einen eine Verbreiterung der elektrischen Klemme vermieden, zum anderen das Verschwenken des Betätigungselements aus der ersten Stellung, in der das Einstecken ankommender Leiter möglich ist (Einführstellung), in die zweite Stellung, in der die Leiter durch die Schneidelement kontaktiert werden (Kontaktstellung), nur geringfügig erschwert, da die beiden isolierten Leiter beim Verschwenken nacheinander zwischen die beiden Schneidkanten des Schneidelements eingeschoben werden.

Zum Einstecken der jeweils mindestens zwei isolierten Leiter in die Betätigungselemente weist die Leiteraufnahme einen länglichen Querschnitt auf. Durch die Ausbildung nur einer Leiteraufnahme mit einem länglichen Querschnitt können die Abmessungen der Betätigungselemente und damit auch der elektrischen Klemme weiter verringert werden.

Die Lagerung der Betätigungselemente im Gehäuse der elektrischen Klemme kann auf unterschiedliche, für sich bekannte Arten erfolgen. Gemäß einem ersten Ausführungsbeispiel sind die Betätigungselemente mittels eines an mindestens einer Seitenfläche ausgebildeten Drehzapfens in einer korrespondierenden Öff nung in der Seitenwand des Gehäuses drehbar gelagert. Dabei kann zusätzlich eine Abstützung der Betätigungselemente mit Teilen ihrer bogenförmigen Stirnseiten an korrespondierenden Auflageflächen im Inneren des Gehäuses erfolgen.

Zur einfachen Handhabung der elektrischen Klemme kann das Betätigungselement gemäß einer bevorzugten Ausgestaltung der erfindungsgemäßen elektrischen Klemme sowohl in der ersten Stellung (Einführstellung) als auch in der zweiten Stellung (Kontaktstellung) verrastet werden. Hierzu ist an mindestens einer Seitenfläche des Betätigungselements ein Rastzapfen außermittig angeordnet, der in der Einführstellung in einer ersten, in der Seitenwand des Gehäuses ausgebildeten Rastöffnung und in der Kontaktstellung in einer zweiten Rastöffnung einrasten kann. Dadurch besteht die Möglichkeit, die elektrische Klemme beim Ausliefern an den Kunden in der ersten Stellung, der Einführstellung, zu fixieren, so daß beim Anschließen einzelner elektrischer Leiter an eine Vielzahl von nebeneinander auf einer Tragschiene aufgerasteten elektrischen Klemmen die jeweiligen Leiter von dem Monteur problemlos in die jeweiligen Leiteräuf nahmen eingeschoben werden können. Die Möglichkeit der Verrastung in der zweiten Stellung, der Kontaktstellung, verhindert, daß ein einmal angeschlossener elektrischer Leiter - ungewollt - wieder aus der elektrischen Klemme herausgezogen werden kann.

Vorteilhafterweise sind die beiden in der Seitenwand des Gehäuses ausgebildeten Rastöffnungen durch einen Schlitz miteinander verbunden. Der Schlitz ermöglicht dabei ein einfaches - gewolltes - Verschwenken des Betätigungselements aus der ersten Stellung in die zweite Stellung und umgekehrt. Der Schlitz dient dabei als Führung für den Rastzapfen, wobei die Breite des Schlitzes etwas kleiner als der Durchmesser des Rastzapfens gewählt werden sollte. Hierdurch wird gewährleistet, daß das Betätigungselement ungewollt aus der ersten Stellung in die zweite Stellung umschwenken kann. Gleichzeitig ist jedoch das - gewollte - Umschwenken des Betätigungselements aus der ersten Stellung in die zweite Stellung nur mit einem geringen Kraftaufwand verbunden, da sich der Schlitz durch die Elastizität der Gehäuseseitenwand leicht auf die erforderliche Breite aufweiten läßt.

Gemäß einer alternativen Ausgestaltung erfolgt die Lagerung der Betätigungselemente dadurch, daß jeweils an mindestens einer Seitenfläche des Betätigungselements zwei Zapfen und in mindestens einer Seitenwand des Gehäuses zwei korrespondierende Langlöcher ausgebildet sind, wobei die beiden Langlöcher auf einer gemeinsamen Kreisbahn liegen und voneinander beabstandet sind. Durch das Zusammenwirken der beiden Zapfen mit den beiden voneinander beabstandeten Langlöchern in der Seitenwand des Gehäuses ergibt sich nicht nur eine Lagerung des Betätigungselements beim Verschwenken, wie dies bei dem Drehzapfen der Fall ist, sondern gleichzeitig auch eine Begrenzung der maximal möglichen Drehung bzw. Verkippung des Betätigungselements.

Schließlich ist auch bei der erfindungsgemäßen elektrischen Klemme vorgesehen, daß die Betätigungselemente jeweils eine Aufnahme zum Eingriff eines Hilfsmittels, beispielsweise der Spitze eines Schraubendrehers, aufweisen, so daß mit Hilfe des Schraubendrehers die elektrische Klemme bzw. das Betätigungselement einfach von der ersten Stellung (Einführstellung) in die zweite Stellung (Kontaktstellung) verschwenkt werden kann.

Im einzelnen gibt es nun eine Vielzahl von Möglichkeiten, die erfindungsgemäße elektrische Klemme auszugestalten und weiterzubilden. Dazu wird verwiesen einerseits auf die dem Patentanspruch 1 nachgeordneten Patentansprüche, andererseits auf die Beschreibung bevorzugter Ausführungsbeispiele in Verbindung mit der Zeichnung. In der Zeichnung zeigen
- Fig. 1: eine perspektivische Darstellung einer elektrischen Klemme,
- Fig. 2: zwei Darstellungen eines Teils einer ersten Ausführung einer erfindungsgemäßen elektrischen Klemme mit weggelassener Seitenwand, in der ersten Stellung und der zweiten Stellung,
- Fig. 3: zwei Darstellungen eines Teils eines zweiten Ausführungsbeispiels einer erfindungsgemäßen elektrischen Klemme mit weggelassener Seitenwand, in der ersten Stellung und der zweiten Stellung,
- Fig. 4: eine vergrößerte Darstellung eines Betätigungselements des Ausführungsbeispiels gemäß Fig. 2 und
- Fig. 5: eine vergrößerte Darstellung eines Betätigungselements des Ausführungsbeispiels gemäß Fig. 3 und
- Fig.: zwei Darstellungen eines Teils der ersten Ausführung einer erfindungsgemäßen elektrischen Klemme gemäß Fig. 2 im Längsschnitt, in zwei unterschiedlichen Stellungen.

Die - vollständig - nur in Fig. 1 dargestellte elektrische Klemme 1 besteht zunächst aus einem Gehäuse 2, mit Anschlüssen für ankommende - in den Fig. 2 und 3 dargestellte - isolierte Leiter 3. Mit Hilfe des entsprechend ausgebildeten Fußes des Gehäuses 2 kann die elektrische Klemme 1 auf eine - hier nicht dargestellte - Tragschiene aufgerastet werden. In dem Gehäuse 2 der elektrischen Klemme 1 sind eine Stromschiene 4 und zwei Betätigungselemente 5 angeordnet. Darüber hinaus weist die elektrische Klemme 1 zwei mit der Stromschiene 4 mechanisch und elektrisch verbundene Schneidelemente 6 auf, die über die Stromschiene 4 elektrisch leitend miteinander verbunden sind, so daß es sich bei der in Fig. 1 dargestellten elektrischen Klemme 1 um eine Verbindungsklemme handelt.

Die Betätigungselemente 5, von denen zwei Ausführungsbeispiele separat in den Fig. 4 und 5 dargestellt sind, weisen jeweils eine Leiteraufnahme 7 für die anzuschließenden isolierten Leiter 3 auf. Dadurch, daß die Betätigungselemente 5 drehbar im Gehäuse 2 der elektrischen Klemme 1 angeordnet sind, können sie aus einer ersten Stellung (Einführstellung) in eine zweite Stellung (Kontaktstellung) verschwenkt werden. Bei der in Fig. 1 und der Fig. 2a und 3a dargestellten elektrischen Klemmen 1 befinden sich die Betätigungselemente 5 in der Einführstellung, während die Fig. 2b und 3b jeweils ein Betätigungselement 5 in der Kontaktstellung zeigen.

Erfindungsgemäß ist nun vorgesehen, daß die Leiteraufnahme 7 in den Betätigungselementen 5 so ausgebildet ist, daß mindestens zwei isolierte Leiter 3 in die Leiteraufnahme 7 einsteckbar sind. Die Leiteraufnahme 7 weist dabei einen länglichen Querschnitt auf, so daß die zwei isolierten Leiter 3 in Längsrichtung L der Klemme 1 hintereinander in die Leiteraufnahme 7 eingesteckt werden können.

Bei dem Ausführungsbeispiel gemäß den Fig. 2 und 4 weist die Leiteraufnahme 7 einen annähernd ovalen Querschnitt auf, so daß ein in die Leitereinführung 7 eingesteckter Leiter 3 zunächst innerhalb der Leiteraufnahme 7 frei beweglich ist. Bei dem Ausführungsbeispiel gemäß den Fig. 3 und 5 weist die Leiteraufnahme 7 zwei parallel zueinander verlaufende Führungskanäle 8, 9 für jeweils einen isolierten Leiter 3 auf, wobei die beiden Führungskanäle 8, 9 durch zwei in die Leiteraufnahme 7 hineinragende Rippen 10 teilweise voneinander getrennt sind.

Wie insbesondere aus der Fig. 5 ersichtlich ist, sind die beiden Führungskanäle 8, 9 und die Rippen 10 so ausgebildet, daß die beiden Führungskanäle 8, 9 über einen verengten Durchgangsbereich 11 miteinander verbunden sind. Der Durchgangsbereich 11 weist dabei eine solche Breite auf, daß ein in den Führungskanal 8 eingesteckter isolierter Leiter 3 nicht in den Führungskanal 9 gelangen kann und umgekehrt. Der Fig. 5 kann darüber hinaus entnommen werden, daß die beiden Führungskanäle 8, 9 unterschiedliche Querschnitte aufweisen, so daß in die beiden Führungskanäle 8, 9 zwei isolierte Leiter 3 mit unterschiedlichen Querschnitten eingesteckt werden können.

Die in den Figuren gezeigten Betätigungselemente 5 ermöglichen sowohl das gleichzeitige Einstecken und Anschließen zweier isolierter Leiter 3, wie das in den Fig. 2 und 3 dargestellt ist, als auch das Be- und Entschalten zweier isolierter Leiter 3 zeitlich nacheinander. Hierzu wird zunächst ein erster isolierter Leiter 3 in die Leiteraufnahme 7, vorzugsweise gemäß Fig. 2 bzw. 4, eingesteckt und anschließend das Betätigungselement 5 aus der ersten Stellung in die zweite Stellung verschwenkt. Dabei wird der elektrische Leiter 3 innerhalb der Leiteraufnahme 7 zur Stirnseite der elektrischen Klemme 1 bewegt. Anschließend wird das Betätigungselement 5 zum Anschließen des zweiten Leiters 3 wieder in die erste Stellung zurückgeschwenkt und der zweite Leiter 3 in die Leiteraufnahme 7 - hinter den ersten Leiter 3 - eingesteckt (vgl. Fig. 6a). Schließlich wird das Betätigungselement 5 wieder in die zweite Stellung verschwenkt, wodurch neben dem ersten Leiter 3 nun auch der zweite Leiter 3 durch das Schneidelement 6 kontaktiert wird (vgl. Fig. 6b).

Bei den in den Figuren dargestellten Ausführungsbeispielen sind die Betätigungselemente 5 jeweils dadurch in dem Gehäuse 2 der elektrischen Klemme 1 gelagert, daß an einer Seitenfläche 12 des Betätigungselements 5 ein Drehzapfen 13 ausgebildet ist, der in einer korrespondierenden Öffnung 14 in der Seitenwand 15 des Gehäuses drehbar gelagert ist.

Zusätzlich zu dem Drehzapfen 13 ist an der Seitenflächen 12 der Betätigungselemente 5 noch ein außermittig angeordneter Rastzapfen 16 ausgebildet, der zur Fixierung des Betätigungselements 5 in den beiden Endstellungen dient. Hierzu sind in der Seitenwand 15 des Gehäuses 2 zwei korrespondierende Rastöffnungen 17 ausgebildet, die durch einen kreisbogenförmigen Schlitz 18 miteinander verbunden sind. Da die Breite des Schlitzes 18 etwas kleiner als der Durchmesser des Rastzapfens 16 ist, wird ein ungewolltes Verschwenken des Betätigungselements 5 aus der ersten Endstellung in die zweite Endstellung, oder umgekehrt, verhindert. Gleichzeitig ist jedoch der Kraftaufwand zum - gewollten - Umschwenken des Betätigungselements 5 relativ gering, da aufgrund der Elastizität der Seitenwand 15 des Gehäuses 2 die durch die beiden Rastöffnungen 17 und den Schlitz 18 gebildete Lasche 19 leicht nach außen gebogen werden kann, wodurch der Schlitz 18 die erforderliche Breite erhält.

Insbesondere in den Fig. 4 und 5 ist ersichtlich, daß an der Stirnseite 20 der Betätigungselemente 5 zwei Rippen 21 ausgebildet sind, die zusammen mit einer entsprechenden Ausnehmung 22 im Inneren des Gehäuses 2 eine zusätzliche Verrastung für das Betätigungselement 5 in der zweiten Stellung bilden.

Zur einfachen Handhabung ist in den Betätigungselementen 5 jeweils nicht nur die Leiteraufnahme 7 sondern zusätzlich noch eine weitere Aufnahme 23 zum Eingriff eines Hilfsmittels, beispielsweise der Spitze eines Schraubendrehers 24 vorgesehen. Mit Hilfe des in die Aufnahme 23 eingesteckten Schraubendrehers 24 kann das Betätigungselement 5 einfach aus der ersten Stellung in die zweite Stellung, und umgekehrt, verbracht werden. Zum Entschalten der elektrischen Klemme 1, d. h. zum Verschwenken des Betätigungselements 5 aus der zweiten Stellung (Kontaktstellung) in die erste Stellung (Einführstellung) kann es vorteilhaft sein, wenn der Schraubendreher 24 nicht in die Aufnahme 23 - wie dies in Fig. 2b dargestellt ist - sondern ebenfalls in die Leiteraufnahme 7 - vor den ersten Leiter 3 -eingesteckt wird.

Bei dem Ausführungsbeispiel des Betätigungselements 5 gemäß Fig. 5 ist darüber hinaus erkennbar, daß die Leiteraufnahme 7 in einer Aufnahmetasche 25 endet, die unterhalb des Schneidelements 6 angeordnet ist. Die Aufnahmetasche 25 dient dabei als Anschlaghilfe für den Monteur beim Einstecken eines Leiters 3 in die Leiteraufnahme 7. Ist das Ende des Leiters 3 bis in die Aufnahmetasche 25 eingesteckt, so ist sichergestellt, daß beim Verschwenken des Betätigungselements 5 in die Kontaktstellung der Leiter 3 von dem Scheidelements 6 ordnungsgemäß erfaßt und somit-die Seele des Leiters 3 elektrisch kontaktiert wird.

Schließlich ist aus der Fig. 1 noch erkennbar, daß die Betätigungselemente 5 derart ausgebildet und in dem Gehäuse 2 angeordnet sind, daß eine optische Unterscheidung der Einführstellung von der Kontaktstellung einfach möglich ist. In der Einführstellung ragt der obere Rand 26 deutlich über den oberen Rand des Gehäuses 2 hinaus. Im Unterschied dazu ist bei der in den Fig. 2b und 3b dargestellten Kontaktstellung des Betätigungselements 5 der obere Rand 20 bündig zum oberen Rand des Gehäuses 2. Damit kann der Monteur auch optisch die jeweilige Stellung des Betätigungselements 5 leicht erkennen.

## Patentansprüche

1. Elektrische Klemme in Schneid-Anschlusstechnik, mit einem Gehäuse (2), mit Anschlüssen für isolierte Leiter (3), mit mindestens einer Stromschiene (4), mit mindestens zwei Betätigungselementen (5) und mit mindestens zwei Schneidelementen (6), wobei die Betätigungselemente (5) relativ zu den Schneidelementen (6) in der elektrischen Klemme (1) drehbar angeordnet sind und jeweils eine für die anzuschließenden Leiter (3) vorgesehene Leiteraufnahme (7) aufweisen und die Schneidelemente (6) den elektrischen Kontakt eines in die Leiteraufnahme (7) eingesteckten Leiters (3) mit der Stromschiene (4) herstellen, wenn ein Betätigungselement (5) aus einer ersten Stellung, in der das Einstecken eines Leiters (3) in die Leiteraufnahme (7) möglich ist (Einführstellung), in eine zweite Stellung (Kontaktstellung) verschwenkt ist, **dadurch gekennzeichnet,**
**dass** die Leiteraufnahme (7) in den Betätigungselementen (5) so ausgebildet ist, dass mindestens zwei isolierte Leiter (3) in die Leiteraufnahme (7) einsteckbar sind,
und **dass** die Leiteraufnahme (7) einen länglichen Querschnitt aufweist.

2. Elektrische Klemme nach Anspruch 1, **dadurch gekennzeichnet, dass** die Leiteraufnahme (7) so ausgebildet ist, dass zwei isolierten Leiter (3) in Längsrichtung (L) der Klemme (1) hintereinander in die Leiteraufnahme (7) einsteckbar sind.

3. Elektrische Klemme nach Anspruch 2, **dadurch gekennzeichnet, dass** die Leiteraufnahme (7) zwei parallel zueinander verlaufende Führungskanäle (8, 9) für jeweils einen isolierten Leiter (3) aufweist, wobei die beiden Führungskanäle (8, 9) durch mindestens eine in die Leiteraufnahme (7) hineinragende Rippe (10) voneinander zumindest teilweise getrennt sind.

4. Elektrische Klemme nach Anspruch 3, **dadurch gekennzeichnet, dass** die beiden Führungskanäle (8, 9) unterschiedliche Querschnitte zum Anschluss unterschiedlicher isolierter Leiter (3) mit unterschiedlichen Durchmessern aufweisen.

5. Elektrische Klemme nach einem der Ansprüche 1 bis 4, **dadurch gekennzeichnet, dass** die Betätigungselemente (5) mittels eines an mindestens einer Seitenfläche (12) ausgebildeten Drehzapfens (13) in einer korrespondierenden Öffnung (14) in der Seitenwand (15) des Gehäuses (2) drehbar gelagert sind.

6. Elektrische Klemme nach einem der Ansprüche 1 bis 5, **dadurch gekennzeichnet, dass** die Betätigungselemente (5) in einer ersten Stellung, in der das Einstecken ankommender Leiter (3) möglich ist (Einführstellung), und in einer zweite Stellung, in der die Leiter (3) durch das Schneidelement (6) kontaktiert sind (Kontaktstellung), verrastbar sind.

7. Elektrische Klemme nach Anspruch 6, **dadurch gekennzeichnet, dass** an mindestens einer Seitenfläche (12) der Betätigungselemente (5) jeweils ein außermittig angeordneter Rastzapfen (16) und in der Seitenwand (15) des Gehäuses (2) zwei korrespondierende Rastöffnungen (17) ausgebildet sind, wobei die beiden Rastöffnungen (17) in der Seitenwand (15) des Gehäuses (2) durch einen Schlitz (18) miteinander verbunden sind.

8. Elektrische Klemme nach Anspruch 7, **dadurch gekennzeichnet, dass** der Schlitz (18) einen bogenförmigen Verlauf aufweist und die Breite des Schlitzes (18) etwas kleiner als der Durchmesser des Rastzapfens (16) ist.

9. Elektrische Klemme nach Anspruch 6, **dadurch gekennzeichnet, dass** an mindestens einer Seitenfläche des Betätigungselementes zwei Zapfen und in mindestens einer Seitenwand des Gehäuses zwei korrespondierende Langlöcher ausgebildet sind, wobei die beiden Langlöcher auf einer gemeinsamen Kreisbahn liegen, vorzugsweise näherungsweise senkrecht zueinander stehen, und voneinander beabstandet sind.

10. Elektrische Klemme nach einem der Ansprüche 1 bis 9, **dadurch gekennzeichnet, dass** die Betätigungselemente (5) jeweils eine Aufnahme (23) zum Eingriff eines Hilfsmittels aufweisen und mit dem Hilfsmittel die elektrische Klemme (1) von der ersten Stellung (Einführstellung) in die zweite Stellung (Kontaktstellung) geführt werden kann.

11. Elektrische Klemme nach einem der Ansprüche 1 bis 10, **dadurch gekennzeichnet, dass** die in den Betätigungselementen (5) jeweils ausgebildete Leiteraufnahme (7) als Langloch ausgebildet ist, wobei das Langloch in einer Aufnahmetasche (25) endet, die unterhalb des Schneidelements (6) angeordnet ist.

12. Elektrische Klemme nach einem der Ansprüche 1 bis 11, **dadurch gekennzeichnet, dass** die Betätigungselemente (5) derart in dem Gehäuse (2) angeordnet sind, dass eine optische Unterscheidung der Einführstellung von der Kontaktstellung möglich ist, insbesondere dadurch, dass der obere Rand (26) des Betätigungselements (5) in der Einführstellung deutlich über dem oberen Rand des Gehäuses (2) übersteht.

## Claims

1. Electrical connecting device in insulation displacement technology, comprising a housing (2) with terminals for insulated conductors (3), with at least one conductor bar (4), with at least two actuating elements (5) and with at least two insulation piercing elements (6), wherein the actuating elements (5) are arranged to be able to turn relative to the insulation piercing elements (6) in the electrical connecting device (1) and each have a conductor receiver (7) for the conductors (3) to be connected, and the insulation piercing elements (6) establish electrical contact of conductors (3) which have been inserted into the conductor receiver (7) with the conductor bar (4) when an actuating element (5) is pivoted from a first position (inserting position) in which the conductors (3) are insertable into the conductor receiver (7) to a second position (contact position) **characterized in**
**that** the conductor receiver (7) in the actuating elements (5) is designed for receiving at least two insulated conductors (3) in the conductor receiver (7) and that the conductor receiver (7) has an oblong cross section.

2. Electrical connecting device according to claim 1, **characterized in that** the conductor receiver (7) is designed for enabling the two insulated conductors (3) to be inserted in succession into the conductor receiver (7) in a lengthwise direction (L) of the connecting device (1).

3. Electrical connecting device according to claim 2, **characterized in that** the conductor receiver (7) has two guide channels (8, 9) which run parallel to one another for receiving a respective insulated conductor (3), wherein the two guide channels (8, 9) are at least partially separated from one another by at least one rib (10) which projects into the conductor receiver (7).

4. Electrical connecting device according to claim 3, **characterized in that** the two guide channels (8, 9) have different cross sections for connecting different insulated conductors (3) with different diameters.

5. Electrical connecting device according to any one of claims 1 to 4, **characterized in that** the actuating elements (5) are pivotally supported by a journal (13) on at least one side surface (12), the at least one journal being mounted in a corresponding opening (14) in a side wall (15) of the housing (2).

6. Electrical connecting device according to any one of claims 1 to 5, **characterized in that** the actuating elements (5) are lockable in the first position (inserting position) in which the incoming conductors (3) are insertable, and in the second position (contact position) in which contact is made with the conductors (3) by the insulation piercing element (6).

7. Electrical connecting device according to claim 6, **characterized in that** on at least one side surface (12) of the actuating elements (5), there is a locking journal (16) that is located off-center and that two corresponding catch openings (17) are located in a side wall (15) of the housing (2), the two catch openings (17) in the side wall (15) of the housing (2) being connected to one another by a slot (18).

8. Electrical connecting device according to claim 7, **characterized in that** the slot (18) runs in an arc and the width of the slot (18) is smaller than the diameter of the locking journal (16).

9. Electrical connecting device according to claim 6, **characterized in that** two journals are formed on at least one side surface of the actuating elements and two corresponding oblong holes are formed in at least one side wall of the housing, wherein the two oblong holes are located on a common orbit, preferably approximately perpendicular to one another and spaced from one another.

10. Electrical connecting device according to any one of claims 1 to 9, **characterized in that** the actuating elements (5) each have a receiver (23) for engaging a tool with which an inserted tool can move the electrical connecting device (1) from the first position (inserting position) into the second position (contact position).

11. Electrical connecting device according to any one of claims 1 to 10, **characterized in that** the conductor receiver (7) in the actuating elements (5) is an oblong hole, the oblong hole ending in a receiver pocket (25) which is located underneath the insulating piercing element (6).

12. Electrical connecting device according to any one of claims 1 to 11, **characterized in that** the actuating elements (5) are located in the housing (2) in a manner that enables the first position to be visually distinguished from the second position, in particular **in that** a top edge (26) of the actuating element (5) projects distinctly above a top edge of the housing (2) in the inserting position.

## Revendications

1. Borne électrique du type à connexion auto-dénudante, comportant un boîtier (2), des bornes pour conducteurs isolés (3), au moins une barre conductrice (4), au moins deux éléments d'actionnement (5) et au moins deux éléments de percement (6), dans lequel les éléments d'actionnement (5) sont agencés de manière à pouvoir tourner par rapport aux éléments de percement (6) dans la borne électrique (1) et comprennent respectivement un réceptacle de conducteur (7) prévu pour les conducteurs (3) à connecter et les éléments de percement (6) établissent le contact électrique d'un conducteur (3) inséré dans le réceptacle de conducteur (7) avec la barre conductrice (4) lorsqu'un élément d'actionnement (5) est amené à pivoter d'une première position à laquelle l'insertion d'un conducteur (3) dans le réceptacle de conducteur (7) est possible (position d'introduction), à une seconde position (position de contact),
**caractérisée en ce que**
le réceptacle de conducteur (7) est réalisé dans les éléments d'actionnement (5) de manière à ce qu'au moins deux conducteurs isolés (3) puissent être insérés dans le réceptacle de conducteur (7), et **en ce que** le réceptacle de conducteur (7) présente une section transversale oblongue.

2. Borne électrique selon la revendication 1, **caractérisée en ce que** le réceptacle de conducteur (7) est réalisé de manière à ce que deux conducteurs isolés (3) puissent être insérés l'un derrière l'autre dans le réceptacle de conducteur (7) dans la direction longitudinale (L) de la borne (1).

3. Borne électrique selon la revendication 2, **caractérisée en ce que** le réceptacle de conducteur (7) comprend deux canaux de guidage (8, 9) s'étendant parallèlement l'un à l'autre respectivement destinés à un conducteur isolé (3), dans lequel les deux canaux de guidage (8, 9) sont séparés au moins partiellement l'un de l'autre par au moins une nervure (10) faisant saillie à l'intérieur du réceptacle de conducteur (7).

4. Borne électrique selon la revendication 3, **caractérisée en ce que** les deux canaux de guidage (8, 9) présentent des sections transversales différentes pour connecter des conducteurs isolés (3) différents ayant des diamètres différents.

5. Borne électrique selon l'une quelconque des revendications 1 à 4, **caractérisée en ce que** les éléments d'actionnement (5) sont supportés de manière à pouvoir tourner au moyen d'un pivot (13) réalisé sur au moins une surface latérale (12) dans une ouverture correspondante (14) ménagée dans la paroi latérale (15) du boîtier (2).

6. Borne électrique selon l'une quelconque des revendications 1 à 5, **caractérisée en ce que** les éléments d'actionnement (5) peuvent être encliquetés à une première position à laquelle l'insertion de conducteurs entrants (3) est possible (position d'introduction), et à une seconde position à laquelle un contact est établi avec les conducteurs (3) par l'élément de percement (6) (position de contact).

7. Borne électrique selon la revendication 6, **caractérisée en ce qu'**un tenon d'encliquetage (16) respectif disposé de manière excentrée et **en ce que** deux ouvertures d'encliquetage correspondantes (17) ménagées dans la paroi latérale (15) du boîtier (2) sont réalisés sur au moins une surface latérale (12) des éléments d'actionnement (5), dans laquelle les deux ouvertures d'encliquetage (17) ménagées dans la paroi latérale (15) du boîtier (2) étant reliées l'une à l'autre par une fente (18).

8. Borne électrique selon la revendication 7, **caractérisée en ce que** la fente (18) présente une étendue en forme d'arc et **en ce que** la largeur de la fente (18) est légèrement inférieure au diamètre du tenon d'encliquetage (16).

9. Borne électrique selon la revendication 6, **caractérisée en ce que** deux tenons sont réalisés sur au moins une surface latérale de l'élément d'actionnement et **en ce que** deux orifices oblongs correspondants sont réalisés dans au moins une paroi latérale du boîtier, les deux orifices oblongs étant situés sur un trajet circulaire commun, étant disposés de préférence sensiblement perpendiculairement l'un à l'autre et étant espacés l'un de l'autre.

10. Borne électrique selon l'une quelconque des revendications 1 à 9, **caractérisée en ce que** les éléments d'actionnement (5) comprennent respectivement un évidement (23) destiné à l'engagement d'un moyen auxiliaire et **en ce que** la borne électrique (1) peut être guidée par le moyen auxiliaire d'une première position (position d'introduction) à la seconde position (position de contact).

11. Borne électrique selon l'une quelconque des revendications 1 à 10, **caractérisée en ce que** le réceptacle de conducteur (7) respectivement réalisés dans les éléments d'actionnement (5) est réalisé sous la forme d'un orifice oblong, l'orifice oblong se terminant par une poche de réception (25) qui est disposée en dessous de l'élément de percement (6).

12. Borne électrique selon l'une quelconque des revendications 1 à 11, **caractérisée en ce que** les éléments d'actionnement (5) sont disposés dans le boîtier (2) de manière à ce qu'une différenciation optique de la position d'insertion par rapport à la position de contact soit possible, notamment grâce au fait que le bord supérieur (26) de l'élément d'actionnement (5) dépasse nettement, à la position d'introduction, du bord supérieur du boîtier (2).
